# FASCICULE DE BREVET EUROPEEN

(11) **EP 2 879 811 B1**
(45) Date de publication et mention de la délivrance du brevet: **15.06.2016**
(21) Numéro de dépôt: 13747448.2
(22) Date de dépôt: 15.07.2013
(51) Int. Cl.: B08B 3/00, B08B 9/032, B05B 7/24, B05B 15/02, B05B 15/12, B44D 3/00, B65D 83/38

(54) **DISPOSITIF DE NETTOYAGE POUR PISTOLET DE PULVERISATION**
VORRICHTUNG ZUR REINIGUNG EINER SPRÜHPISTOLE
DEVICE FOR CLEANING A SPRAY GUN

(30) Priorité: 31.07.2012 FR 1257414
(43) Date de publication de la demande: 10.06.2015
(73) Titulaire: Fillon Technologies, 28210 Faverolles (FR)
(72) Inventeur: SAINT, Patrick, F-28000 Chartres (FR)
(74) Mandataire: Godineau, Valérie
(86) Numéro de dépôt international: PCT/FR2013/051686
(87) Numéro de publication internationale: WO 2014/020254

(56) Documents cités:
- WO-A2-2010/116070
- US-A- 2 745 418

## Description

La présente invention concerne de manière générale un dispositif de nettoyage pour pistolet de pulvérisation.

L'invention concerne plus particulièrement un dispositif de nettoyage pour pistolet de pulvérisation présentant une entrée de fluide à pulvériser, dite entrée de peinture, une sortie dudit fluide à pulvériser, une entrée de gaz sous pression et une sortie dudit gaz sous pression. Ledit dispositif de nettoyage comprend un bâti support, une tête d'alimentation en fluide portée par ledit bâti et raccordable à ladite entrée de peinture du pistolet, et un système de réception de fluide et de gaz. Ledit système de réception de fluide et de gaz comprend, d'une part, une buse de réception de fluide présentant un passage de fluide raccordable en entrée avec la sortie de fluide à pulvériser du pistolet, et raccordé en sortie à des moyens de collecte du fluide pulvérisé, et, d'autre part, un conduit d'évacuation de gaz raccordable en entrée avec la sortie de gaz dudit pistolet.

La sortie dudit fluide à pulvériser du pistolet correspond à la sortie de peinture lorsque le pistolet est utilisé pour pulvériser de la peinture.

On connaît de l'état de la technique, et notamment du document WO2010/116070 A2 un dispositif de nettoyage selon le préambule de la revendication 1. Dans ce dispositif de nettoyage, la tête d'alimentation et le système de réception sont positionnés l'un par rapport à l'autre de manière à pouvoir être reliés en même temps respectivement à l'entrée de peinture du pistolet de pulvérisation et à la sortie de peinture du pistolet de pulvérisation.

Le dispositif de nettoyage du document WO2010/116070 A2 permet de procéder au nettoyage puis au séchage d'un pistolet sans déconnexion du pistolet dudit dispositif.

La mobilité de monte et baisse de la tête d'alimentation en fluide du dispositif de nettoyage du document WO2010/116070 A2 permet aussi de positionner certains pistolets, de différentes dimensions, dont les entrées de peinture sont situées à différentes distances le long de l'axe de la sortie de la tête d'alimentation.

Cependant, on constate que d'autres types de pistolets ne peuvent pas être positionnés de manière fiable dans ce dispositif de nettoyage connu de l'état de la technique. En particulier, ce dispositif de nettoyage ne permet pas de relier simultanément l'entrée de l'orifice de peinture du pistolet à la sortie de la tête d'alimentation, et la sortie de peinture du pistolet à l'entrée de la buse du système de réception pour des pistolets dont les distances entre l'entrée de peinture et la sortie de peinture, prises en projection, suivant l'axe de l'entrée de peinture, sur l'axe de la sortie de peinture, sont différentes. De manière simplifiée, on pourra considérer que ces pistolets qui ne sont pas compatibles avec le dispositif de nettoyage connu de l'état de la technique, sont des pistolets qui présentent différentes longueurs de canon par rapport à un point de référence du pistolet correspondant au projeté de l'entrée de peinture, suivant son axe, sur l'axe de la sortie de peinture.

L'axe de la sortie, respectivement de l'entrée, de peinture du pistolet correspond à l'axe perpendiculaire au plan moyen passant par le débouché de la sortie, respectivement de l'entrée, de peinture du pistolet.

La présente invention a pour but de proposer un dispositif de nettoyage permettant de positionner aisément et de manière fiable dans ledit dispositif de nettoyage des pistolets présentant différentes longueurs de canon.

L'invention a également pour but de permettre le nettoyage de manière fiable et aisée de pistolets dont le diamètre extérieur du canon est de petite dimension.

A cet effet, l'invention a pour objet un dispositif de nettoyage tel que décrit en introduction, caractérisé en ce que ladite buse de réception de fluide est montée mobile à déplacement par rapport au bâti support, suivant une direction sensiblement parallèle à l'axe de l'entrée du passage de fluide de la buse de réception de fluide, entre une position rapprochée de la tête d'alimentation en fluide et une position écartée de ladite tête d'alimentation en fluide.

La mobilité de la buse de réception de fluide permet de positionner, à l'intérieur du dispositif de nettoyage selon l'invention, des pistolets qui présentent différentes longueurs de canon. En particulier, la mobilité de la buse lui permet de se déplacer suivant un axe sensiblement parallèle à l'axe de la sortie de peinture du pistolet, lorsque celui est appliqué contre l'entrée de la buse du système de réception, éventuellement par l'intermédiaire d'un adaptateur comme détaillé ci-après, ce qui permet au système de réception d'absorber une surlongueur du canon du pistolet par rapport à un autre pistolet de longueur de canon plus courte.

Grâce au dispositif selon l'invention, il est ainsi possible de connecter simultanément l'entrée de peinture du pistolet à la tête d'alimentation en fluide, et la sortie de peinture du pistolet à l'entrée de la buse du système de réception, pour des pistolets présentant différentes longueurs de canon, c'est-à-dire pour des pistolets dont les distances entre l'entrée de peinture et la sortie de peinture, prises en projection, suivant l'axe de l'entrée de peinture, sur l'axe de la sortie de peinture, sont différentes.

Selon une caractéristique avantageuse de l'invention, le système de réception de fluide et de gaz comprend un corps fixe par rapport au bâti dans lequel est ménagé un logement à l'intérieur duquel la buse de réception de fluide est montée coulissante.

Selon une caractéristique avantageuse de l'invention, le système de réception comprend des moyens d'anti-rotation de la buse de réception par rapport au logement à l'intérieur duquel ladite buse de réception est montée coulissante.

Selon une caractéristique avantageuse de l'invention, ledit dispositif comprend des moyens de rappel élastique de la buse de réception en position rapprochée par rapport à ladite buse d'alimentation en fluide.

Le rappel élastique de la buse en position rapprochée permet de maintenir l'entrée de la buse en appui directement ou indirectement contre la sortie du pistolet.

Selon une caractéristique avantageuse de l'invention, le système de réception comprend, d'une part, une chambre de réception de gaz dans laquelle s'étend au moins partiellement la buse de réception et dans laquelle débouche l'entrée du conduit d'évacuation de gaz, et, d'autre part, un organe d'étanchéité apte à délimiter avec la paroi périphérique externe de la buse de réception et en coopération avec le canon du pistolet, à l'état appuyé du canon du pistolet contre l'organe d'étanchéité, un espace étanche de communication entre l'entrée du conduit d'évacuation de gaz et la sortie de gaz du pistolet.

Selon une caractéristique avantageuse de l'invention, ledit organe d'étanchéité est apte à coulisser à l'intérieur de la chambre de réception de gaz suivant une direction sensiblement parallèle à la direction de coulissement de la buse de réception entre une position rapprochée du conduit d'évacuation de gaz et une position écartée dudit conduit d'évacuation de gaz.

Selon une caractéristique avantageuse de l'invention, ledit organe d'étanchéité est rappelé par des moyens de rappel contre une butée périphérique interne ménagée à l'extrémité de la chambre située du côté de l'entrée du passage de fluide de la buse de réception.

Selon une caractéristique avantageuse de l'invention, ledit organe d'étanchéité est apte à rotuler à l'intérieur de ladite chambre de réception de gaz.

Selon une caractéristique avantageuse de l'invention, ledit organe d'étanchéité, de type tubulaire, présente une paroi périphérique, qui s'étend à travers la butée périphérique interne de la chambre de réception de gaz, ladite paroi périphérique de l'organe d'étanchéité délimitant une ouverture apte à être raccordée à la sortie de gaz du pistolet pour permettre une communication étanche entre la sortie de gaz du pistolet et le volume délimité entre la paroi périphérique externe de la chambre de réception de gaz et la buse de réception de fluide, à l'état appliqué du pistolet contre l'organe d'étanchéité.

Selon une caractéristique avantageuse de l'invention, ladite paroi périphérique de l'organe d'étanchéité est prolongée, du côté intérieur de la chambre, par un épaulement apte à venir en butée contre ladite butée périphérique interne ménagée à l'extrémité de la chambre.

Selon une caractéristique avantageuse de l'invention, pour un pistolet dont la paroi périphérique externe du canon est de dimension inférieure à la dimension de l'ouverture délimitée par l'organe d'étanchéité, ledit dispositif comprend un adaptateur rapportable sur l'extrémité de l'organe d'étanchéité. Ledit adaptateur comprend une paroi dans laquelle est ménagé un premier passage traversant, de préférence central, apte à assurer la communication entre la sortie de fluide du pistolet et l'entrée du passage de fluide de la buse de réception, à l'état appliqué du pistolet contre l'adaptateur. Un deuxième passage traversant est aussi ménagé dans ladite paroi et est apte à assurer la communication entre la sortie de gaz du pistolet et le volume délimité entre la paroi périphérique de la chambre et la buse de réception, à l'état appliqué du pistolet contre l'adaptateur. Ladite paroi de l'adaptateur présente, à l'état rapporté de l'adaptateur sur l'organe d'étanchéité, une surface concave, par exemple conique, de concavité orientée du côté opposé à la buse de réception.

Ladite paroi de l'adaptateur réduit l'ouverture dudit organe d'étanchéité de telle sorte que, à l'état appliqué du pistolet contre l'adaptateur, d'une part, la sortie de fluide à pulvériser du pistolet communique de manière étanche avec l'entrée de la buse de réception de fluide et, d'autre part, la sortie de gaz du pistolet communique de manière étanche avec le conduit d'évacuation de gaz.

Cet adaptateur permet d'obtenir une bonne étanchéité de la chambre de réception de gaz qui assure la communication entre la sortie de fluide du pistolet et le conduit d'évacuation de gaz. Ainsi, le gaz qui est expulsé par la sortie de fluide du pistolet et qui passe à travers les ouvertures correspondantes de l'adaptateur est évacué par le conduit d'évacuation de gaz du système de réception et non entre l'organe d'étanchéité logé partiellement dans ladite chambre de réception de gaz, et l'enveloppe extérieure du canon du pistolet, encore appelée chapeau, comme se serait le cas en l'absence d'un tel adaptateur.

L'invention sera bien comprise à la lecture de la description suivante d'exemples de réalisation, en référence aux dessins annexés dans lesquels :
- la figure 1 est une vue en coupe du dispositif de nettoyage selon l'invention en l'absence de pistolet à nettoyer ;
- la figure 2 est une vue de détail en coupe axiale du système de réception de fluide et de gaz de la zone II de la figure 1, à l'état rappelé de ladite buse en position rapprochée par rapport à ladite tête d'alimentation en fluide ;
- la figure 2A est une vue du système de réception de la figure 2, en position écartée de ladite buse, par rapport à ladite tête d'alimentation en fluide ;
- la figure 3 est une vue du système de réception et de la tête d'alimentation du dispositif selon l'invention à l'état raccordé d'un premier pistolet avec ledit système de réception et ladite tête d'alimentation ;
- la figure 4 est une vue du système de réception et de la tête d'alimentation du dispositif selon l'invention, à l'état raccordé d'un deuxième pistolet avec ledit système de réception et ladite tête d'alimentation ;
- la figure 5 est une vue du système de réception et de la tête d'alimentation du dispositif selon l'invention, à l'état raccordé d'un troisième pistolet, appelé mini pistolet, avec ledit système de réception et ladite tête d'alimentation ;
- la figure 6 est une vue en perspective en coupe axiale du système de réception de liquide et de gaz de la figure 2 ;
- la figure 6A est une vue éclatée du système de réception de liquide et de gaz de la figure 2.

Comme mentionné ci-dessus, le dispositif de nettoyage 1, objet de l'invention, comprend un bâti 2 support délimitant un volume de nettoyage, tel qu'une enceinte, apte à recevoir au moins partiellement un pistolet 26 de pulvérisation à nettoyer.

Le pistolet 26 de pulvérisation comprend notamment une entrée 27 de fluide à pulvériser, dite entrée 27 de peinture, dont l'axe est noté A27, et une sortie 29 de fluide, appelée sortie de peinture, dont l'axe est noté A29. Un conduit interne relie l'entrée 27 de peinture à la sortie 29 de peinture du pistolet 26.

Un tel pistolet comporte encore une entrée 31 de gaz raccordable à une source d'alimentation en gaz, tel que de l'air comprimé. Cette entrée 31 d'air permet, notamment, d'aider la peinture à circuler depuis l'entrée 27 de peinture vers la sortie 29 de fluide et à être éjectée hors dudit pistolet lors d'un actionnement de la gâchette du pistolet. Cette entrée 31 d'air permet également d'alimenter une sortie 30 de gaz du pistolet servant à régler la forme du flux de fluide. Généralement la sortie 30 de gaz du pistolet est formée d'une pluralité d'orifices de sortie, de préférence radiale et dite sortie de gaz sous pression, qui servent à régler la forme du flux de peinture issu de la sortie axiale.

Dans l'exemple illustré aux figures, la sortie 30 de gaz est formée d'orifices de sortie disposés autour de la sortie 29 axiale du pistolet 26. Lorsque le pistolet 26 de pulvérisation est utilisé pour peindre, un godet de peinture (non représenté) est relié à l'entrée 27 de peinture. La peinture sort alors par ladite sortie 29 axiale.

Comme illustré à la figure 1, le bâti 2 support porte une tête 3 d'alimentation en fluide comportant une buse 5 d'alimentation destinée à être reliée à l'entrée 27 de peinture du pistolet 26 de pulvérisation à nettoyer.

La buse 5 d'alimentation est couplée au bâti 2 du dispositif 1 de nettoyage par un porte-buse 50. Le porte-buse 50 affecte la forme d'un corps tubulaire d'axe vertical équipé, à son extrémité inférieure, de la buse 5 d'alimentation et ouvert à son extrémité supérieure pour former une ouverture d'introduction d'une source de fluide de nettoyage, telle qu'un récipient aérosol, à l'intérieur dudit porte-buse 50.

Le porte-buse 50 est déplaçable par rapport au châssis 2 suivant un mouvement de monte et baisse. Ainsi, pour positionner la buse 5 d'alimentation et le système 14 de réception respectivement à ladite entrée 27 de peinture et à la sortie 29 du pistolet de pulvérisation, il est possible de régler la hauteur de la buse 5 d'alimentation pour s'adapter à la hauteur de l'entrée 27 de peinture du pistolet, et d'absorber une surlongueur du canon 260 du pistolet 26 grâce à la mobilité de la buse 15 de réception détaillée ci-après, ce qui permet de relier à la buse 5 d'alimentation et au système 14 de réception des pistolets de dimensions différentes comme l'illustrent plus particulièrement les figures 3 à 5.

Lesdits pistolets peuvent différer au niveau des dimensions de l'entrée de peinture, des dimensions de la sortie, de la distance et de l'orientation relative entre l'entrée de peinture et la sortie du pistolet.

Le dispositif de nettoyage comprend un système 14 de réception de fluide et de gaz destiné à être relié aux sorties 29 et 30 du pistolet 26. Pour pouvoir séparer le fluide éjecté en sortie 29 et provenant de l'entrée 27 du pistolet, du gaz éjecté par la sortie 30 dudit pistolet provenant de l'entrée de gaz 31, le système 14 de réception comprend d'une part, une buse 15 de réception présentant un passage 150 de fluide raccordable en entrée 151 avec la sortie 29 de fluide à pulvériser du pistolet, et raccordé en sortie 152 à des moyens 16 de collecte du fluide pulvérisé, et, d'autre part, un conduit 47 d'évacuation de gaz raccordable en entrée avec la sortie 30 de gaz dudit pistolet 26 par l'intermédiaire d'une chambre 185 de récupération détaillée ci-après. Ledit conduit 47 d'évacuation de gaz débouche en sortie dans une zone, dite zone d'évacuation des gaz, distincte des moyens 16 de collecte du flux de fluide pulvérisé.

Les moyens 16 de collecte du flux de fluide pulvérisé comportent un réservoir raccordé par une conduite 4 à la sortie 152 de la buse 15 de réception de fluide du système de réception 14.

Lorsqu'on souhaite le nettoyer, le pistolet 26 de pulvérisation est relié au dispositif de nettoyage 1. Plus précisément, le godet de peinture est retiré et l'entrée 27 de peinture est reliée à la buse 5 d'alimentation de la tête 3 d'alimentation. La sortie 29 de peinture et la sortie 30 de gaz sont appliquées contre le système de réception 14 pour être raccordées respectivement à l'entrée 151 de la buse de réception de fluide et à l'entrée du conduit d'évacuation de gaz, par l'intermédiaire d'une chambre de réception de gaz 185 comme détaillé ci-après.

La tête 3 d'alimentation peut être commandée pour faire circuler du produit nettoyant. Un exemple de réalisation de la tête 3 d'alimentation et du bâti 2 est décrit en détail dans la demande de brevet WO2010050603.

La tête 3 d'alimentation comprend une buse 5 d'alimentation munie d'au moins deux entrées indépendantes d'alimentation en fluide. Lesdites entrées présentent chacune un débouché distinct dans le conduit de ladite buse 5 d'alimentation. Lesdites entrées sont raccordables l'une, à une source de fluide de nettoyage, l'autre à une source d'air comprimé.

Ainsi, à l'état raccordé des entrées de la buse 5 d'alimentation à leur source de fluide respective, pendant la phase de nettoyage, le fluide de nettoyage alimente par une entrée la buse 5 d'alimentation et passe successivement par l'entrée 27 de peinture, le conduit interne, et la sortie 29 axiale de peinture du pistolet.

Pendant la phase de séchage, de l'air comprimé alimente la buse 5 d'alimentation, par l'autre entrée de la buse 5 d'alimentation, et passe successivement par l'entrée 27 de peinture, le conduit interne, et la sortie 29 axiale du pistolet. Ce séchage permet d'évacuer le produit de nettoyage restant dans le conduit interne du pistolet entre entrée 27 et sortie axiale 29 dudit pistolet.

La tête 3 d'alimentation est disposée à, ou au voisinage du sommet du bâti et s'étend donc essentiellement au-dessus du pistolet à l'état introduit du pistolet dans le volume de nettoyage.

Ladite buse 15 de réception est montée mobile à déplacement par rapport au bâti 2 support, suivant une direction sensiblement parallèle à l'axe A15 de l'entrée 151 du passage 150 de fluide de la buse 15 de réception, entre une position rapprochée de la tête 3 d'alimentation en fluide et une position écartée de ladite tête 3 d'alimentation en fluide.

Autrement dit, pour une position donnée de la buse d'alimentation 5, la distance, projetée sur ledit axe A15 d'entrée de la buse de réception 15, entre l'entrée 151 de la buse de réception 15 en position rapprochée et la sortie de la buse d'alimentation 5 est inférieure à la distance projetée sur ledit axe A15 entre l'entrée 151 de la buse de réception 15 en position écartée et la sortie de la buse d'alimentation 5 dans ladite position écartée de ladite buse de réception 15.

L'axe A15 de l'entrée 151 du passage 150 de fluide de la buse 15 de réception correspond à un axe orthogonal au plan moyen passant par l'embouchure de l'entrée 151 du passage 150 de fluide. Dans l'exemple illustré aux figures, ledit axe est confondu avec l'axe de la buse 15.

La mobilité de la buse 15 de réception de fluide pulvérisé permet ainsi de connecter simultanément l'entrée de peinture 27 du pistolet 26 à la tête d'alimentation 5 en fluide et la sortie 29 de peinture du pistolet à l'entrée 151 de la buse du système de réception 14, pour des pistolets présentant différentes longueurs de canon, c'est-à-dire pour des pistolets dont les distances entre l'entrée 27 de peinture et la sortie 29 de peinture, prises en projection, suivant l'axe A27 de l'entrée 27, sur l'axe A29 de la sortie 29 de peinture, sont différentes.

Le système 14 de réception comprend un corps 40 fixe par rapport au bâti 2 dans lequel est ménagé un logement 405 à l'intérieur duquel la buse 15 de réception est montée coulissante. Un conduit 45 est ménagé dans le corps 40 du système 14 de réception. Une extrémité du conduit 45 débouche dans le logement 405 à l'intérieur duquel la buse de réception 15 est montée coulissante et l'autre extrémité dudit conduit est raccordée par l'intermédiaire de la conduite 4 au réservoir de collecte 16 de fluide.

En particulier, ladite buse 15 de réception comprend un corps cylindrique 158 auquel est couplée une tête de buse 159 à l'extrémité libre de laquelle débouche ladite entrée 151 de passage 150 de fluide. Ledit corps de buse 158 est monté dans ledit logement 405.

Ladite buse 15 de réception est, à l'état raccordé avec ladite sortie 29 axiale, apte à empêcher toute action du gaz issu des sorties 30 de gaz sur le flux de fluide issu de la sortie axiale 29. Autrement dit, le flux de fluide sortant de la sortie axiale 29 du pistolet 26 est isolé du flux de gaz sortant de la sortie 30 de gaz du pistolet 26.

Comme illustré plus particulièrement aux figures 2 et 2A, le système 14 de réception comprend des moyens d'anti-rotation 156, 157 de la buse de réception 15 par rapport au logement 405 à l'intérieur duquel ladite buse de réception 15 est montée coulissante. Lesdits moyens d'anti-rotation 156, 157 comprennent une gorge 156 ménagée dans le corps cylindrique de la buse de réception 15 selon une direction sensiblement parallèle à la direction de coulissement de la buse 15 de réception et une goupille 157 solidaire du corps du logement qui s'étend dans ladite gorge (perpendiculairement) à l'axe de la gorge.

Ledit dispositif 1 comprend des moyens de rappel 155 élastique de la buse 15 de réception en position rapprochée par rapport à ladite buse 3 d'alimentation en fluide. Lesdits moyens de rappel 155 élastique de la buse 15 de réception comprennent un organe élastique, tel qu'un ressort, dont une extrémité est solidaire du logement 405 du système 14 de réception et dont l'extrémité opposée est solidaire de la buse de réception 15.

Le système 14 de réception comprend aussi une chambre 185 de réception de gaz dans laquelle s'étend au moins partiellement la buse 15 de réception et dans laquelle débouche l'entrée du conduit 47 d'évacuation de gaz. Ladite chambre 185 de réception loge un organe d'étanchéité 19 apte à délimiter avec la paroi périphérique externe de la buse 15 de réception et en coopération avec la paroi périphérique externe du canon 260 du pistolet, à l'état appuyé du canon du pistolet contre l'organe d'étanchéité 19, un espace annulaire étanche de communication entre l'entrée du conduit 47 d'évacuation de gaz et la sortie 30 de gaz du pistolet 26. En particulier, l'organe d'étanchéité 19 délimite une ouverture apte à être raccordée à la sortie de gaz 30 du pistolet pour permettre une communication étanche entre la sortie de gaz 30 du pistolet et le volume délimité entre la paroi périphérique de la chambre 185 et la buse 15 de réception.

Ledit organe d'étanchéité 19 est chargé par un ressort 192 et forme une bague rotulante comme détaillé ci-après.

Le conduit 47 d'évacuation de gaz est raccordable en entrée avec la sortie 30 de gaz dudit pistolet, par l'intermédiaire dudit organe d'étanchéité 19 détaillé ci-après. Le conduit 47 d'évacuation débouche en sortie dans une zone dite zone d'évacuation des gaz distincte des moyens 16 de collecte du flux de fluide pulvérisé pour évacuer les gaz du pistolet dans une zone d'évacuation.

La paroi périphérique externe de la chambre 185 de réception de gaz est formée par une bague 18 entourant ladite buse 15, en particulier la partie tronconique de ladite buse 15.

L'entrée du conduit d'évacuation 47 de gaz débouche dans l'espace délimité entre la paroi de la bague 18 et la buse 15 de réception.

L'organe d'étanchéité 19 comprend une paroi périphérique 190 de diamètre légèrement inférieur au diamètre interne de la bague 18. Ladite paroi périphérique 190 de l'organe d'étanchéité 19 est prolongée, du côté intérieur de la chambre 185, par un épaulement 191 apte à venir en butée contre une butée radiale interne 181 ménagée à l'extrémité de la chambre 185. L'organe d'étanchéité 19 peut coulisser le long de la bague 18 entre une position compressée du ressort 192 et une position de rappel de l'organe d'étanchéité 19 contre ladite butée radiale interne 181 ménagée au niveau de l'extrémité libre de la bague 18, dans laquelle ledit organe d'étanchéité 19 est rappelé.

Avantageusement, la paroi périphérique 190 dudit organe d'étanchéité 19 présente une surface périphérique externe convexe pour rotuler autour de la buse 15 de réception de fluide, et ainsi permettre d'assurer une bonne étanchéité du passage de communication entre la sortie de gaz 30 du pistolet et le conduit d'évacuation 47 de gaz et du passage de communication entre la sortie 29 du pistolet et l'entrée 151 de la buse de réception lorsque le pistolet 26 a besoin d'être légèrement incliné par rapport à l'axe de la buse pour connecter l'entrée de peinture 27 à la buse d'alimentation 5 et la sortie axiale 29 à l'entrée 151 de la buse de réception.

Comme l'organe ou joint d'étanchéité 19 assure l'étanchéité avec le canon du pistolet, l'air propre sortant de la sortie 30 et issu de l'entrée 31 du pistolet, est obligé de s'évacuer par le conduit d'évacuation 47 de gaz et est amené dans l'atmosphère de sorte que le volume de fluide à traiter collecté dans les moyens de collecte est moindre que dans l'état de la technique.

La paroi périphérique 190 de l'organe d'étanchéité s'étend, à l'état rappelé de l'organe d'étanchéité 19 contre la butée radiale interne 181, en saillie de ladite butée radiale interne 181. La mise en saillie de l'organe d'étanchéité permet, suivant les type de pistolet, de s'assurer que le canon 260 du pistolet 26 vient en appui d'abord sur l'organe d'étanchéité 19 avant que la sortie 29 de peinture du pistolet soit en appui sur la buse 15, ce qui permet d'obtenir une bonne étanchéité de l'espace délimité entre l'organe d'étanchéité 19, la bague 18 et la buse 15, qui communique avec le conduit de raccordement 47. En outre, la mise en saillie de l'organe d'étanchéité 19 permet comme illustré plus particulièrement à la figure 5 de mettre en place et de maintenir un adaptateur 8 pour mini pistolet sur ladite paroi périphérique 190 de l'organe d'étanchéité 19.

La figure 3 illustre le cas du positionnement d'un pistolet de longueur de canon donnée dans le dispositif de nettoyage selon l'invention. L'entrée de peinture 27 est connectée à la sortie de la tête 3 d'alimentation et la sortie 29 du pistolet est alignée avec l'entrée 151 de la buse 15 de réception par contact d'appui du canon du pistolet contre la buse 15 de réception qui peut reculer jusqu'à une position donnée grâce à sa mobilité de coulissement pour permettre au pistolet d'être correctement positionné dans le dispositif de nettoyage.

La figure 4 illustre le cas du positionnement d'un autre pistolet de longueur de canon plus importante que celle du pistolet de la figure 3. Comme pour l'exemple de la figure 3, l'entrée de peinture 27 est connectée à la sortie de la tête 3 d'alimentation et la sortie 29 du pistolet est alignée avec l'entrée 151 de la buse 15 de réception. Dans cet exemple de la figure 4, la surlongueur du canon du pistolet, par comparaison avec la longueur du canon du pistolet de la figure 3, est absorbée par le dispositif de nettoyage grâce à la mobilité de coulissement de la buse 15 de réception. Ainsi, dans l'exemple illustré à la figure 4, la buse 15 de réception est repoussée par le canon du pistolet 26 dans une position différente de celle de la figure 3. En effet, dans l'exemple illustré à la figure 4, le ressort de rappel de la buse 15 est plus comprimé qu'il ne l'est dans l'exemple illustré à la figure 3 pour lequel le canon du pistolet est plus court.

L'organe d'étanchéité rotulant 19 permet, en combinaison avec la mobilité de coulissement de la buse 15 de réception, d'introduire la sortie 29 du pistolet dans la bague 18, avec si nécessaire une inclinaison donnée, afin de pouvoir ensuite aligner ladite sortie 29 avec l'entrée 151 de la buse 15 de réception tout en connectant l'entrée de peinture 27 à la sortie de la tête 3 d'alimentation.

On observe que pour des pistolets de longueurs différentes tels qu'illustrés aux figures 3 et 4, le dispositif selon l'invention, grâce à la mobilité de coulissement de la buse de réception, permet d'aligner l'entrée de la buse 15 de réception avec la sortie 29 du pistolet 26, ainsi que l'entrée de peinture 27 du pistolet avec la sortie de la tête 3 d'alimentation. En particulier, la sortie 152 du passage de fluide 150 de la buse de réception, reste, quelle que soit la position de coulissement de la buse 15 de réception, en communication avec les moyens 16 de collecte pour permettre la collecte du produit sale sortant du pistolet 26.

L'adaptateur 8 pour mini pistolet est détaillé ci-après.

Comme illustré à la figure 5, pour un pistolet 26, de type mini-pistolet, dont la paroi périphérique externe du canon est de dimension inférieure à la dimension de l'ouverture délimitée par l'organe d'étanchéité 19, ledit dispositif comprend un adaptateur 8 rapportable sur l'extrémité de l'organe d'étanchéité 19.

Ledit adaptateur 8 présente un premier passage 81 traversant, de préférence central, apte à assurer la communication entre la sortie de fluide 29 du pistolet et l'entrée 151 du passage 150 de fluide de la buse 15 de réception, à l'état appliqué du pistolet 26 contre l'adaptateur. Ledit adaptateur 8 présente aussi un deuxième passage traversant 82 apte à assurer la communication entre la sortie de gaz 30 du pistolet et le volume délimité entre la paroi périphérique de la chambre 185 et la buse 15 de réception, à l'état appliqué du pistolet contre l'adaptateur 8.

Ledit adaptateur 8 présente aussi une paroi 80, de préférence de forme générale conique et de concavité orientée du côté extérieur de l'organe d'étanchéité, qui, à l'état rapporté de l'adaptateur 8 sur l'organe d'étanchéité 19, réduit l'ouverture dudit organe d'étanchéité 19, de manière à permettre, d'une part, à la sortie 29 de fluide à pulvériser du pistolet 26 appliqué contre l'adaptateur 8 de communiquer de manière étanche avec l'entrée de la buse 15 de réception et, d'autre part, à la sortie 30 de gaz du pistolet 26 appliqué contre l'adaptateur 8 de communiquer de manière étanche avec le conduit d'évacuation 47.

Ainsi, la paroi du canon, ou le chapeau du canon, qui s'étend autour de la sortie 29 de fluide à pulvériser et de la sortie de gaz 30 externe dudit pistolet 26 peut venir en appui contre l'organe d'étanchéité 19 par l'intermédiaire dudit adaptateur 8 pour assurer la communication étanche entre la sortie de gaz 30 du pistolet et le volume délimité entre la paroi périphérique de la chambre 185 et la buse 15 de réception, à l'état appliqué du pistolet contre l'adaptateur 8.

Le bord périphérique externe de la paroi 80 de réduction d'ouverture est muni d'un retour d'appui contre la face externe de la paroi périphérique 190 de l'organe d'étanchéité19. Ledit retour et la paroi de réduction dudit adaptateur délimitent entre eux une gorge d'insertion du bord libre de la paroi périphérique 190 de l'organe d'étanchéité19.

La partie du canon du pistolet qui s'étend autour de la sortie 30 du pistolet est apte à venir en appui, directement ou indirectement, contre la paroi périphérique 190 dudit organe d'étanchéité 19, tandis que la partie du canon du pistolet 26 qui s'étend entre la sortie axiale 29 et la sortie 30 du pistolet 26, vient en appui directement ou indirectement contre la partie de la buse 15 qui entoure l'entrée 151 de ladite buse.

Comme illustré plus particulièrement aux figures 3 et 4, à l'état relié des sorties 29, 30 du pistolet au système 14 de réception, l'organe d'étanchéité 19 entoure à contact d'appui étanche le canon du pistolet et empêche l'air sortant de l'extrémité du canon du pistolet par les sorties 30 de gaz de s'échapper hors du volume délimité par la bague 18, la buse 15 et ledit organe d'étanchéité 19, et avec lequel communique l'entrée du conduit d'évacuation 47 de gaz.

Il doit être noté que l'extrémité de la buse 15 de réception est de préférence réalisée en un matériau élastiquement déformable. On peut voir que la buse 15 de réception présente une forme cylindro-conique. Cela permet de relier la buse 15 de réception à des pistolets présentant des sorties de peinture de diamètres différents.

Comme rappelé ci-dessus, ledit conduit 47 d'évacuation des gaz comporte une entrée qui débouche dans le passage formé par l'espace laissé libre entre la bague 18 et la buse 15 de réception, en particulier la partie tronconique de ladite buse 15, et une extrémité opposée ou sortie qui débouche dans la zone d'évacuation des gaz. Dans les exemples représentés, la zone d'évacuation des gaz est formée par l'air ambiant entourant le dispositif de nettoyage de sorte que ledit conduit d'évacuation des gaz débouche à l'air libre.

A cet effet, le bâti 2 support comporte, dans sa zone dite arrière, opposée à son ouverture frontale, au moins une, de préférence une pluralité d'ouvertures correspondant au débouché à l'air libre du ou des conduits d'évacuation des gaz.

Avantageusement, ledit organe 14 de réception comporte une pluralité de conduits 47 d'évacuation des gaz. Lesdits conduits sont disposés à équidistance de l'axe de la buse 15 de réception. Ainsi, les entrées des conduits 47 d'évacuation de gaz dans l'espace ménagé entre bague 18 et buse 15 de réception sont disposées sur un cercle de centre situé sur l'axe central de la buse de réception. On augmente ainsi les possibilités d'évacuation de gaz dans l'atmosphère.

Pendant une phase de nettoyage, le produit de nettoyage part de la tête d'alimentation 3 et passe successivement par la buse 5 d'alimentation, l'entrée 27 de peinture, le conduit interne, la sortie 29 du pistolet, l'organe 14 de réception puis arrive dans les moyens 16 de collecte.

Le produit de nettoyage circule donc en circuit clos de la tête 3 d'alimentation aux moyens 16 de collecte.

Après avoir fait circuler du produit de nettoyage, la tête 3 d'admission peut être commandée pour faire passer de l'air sous pression dans le circuit fermé précité afin de sécher le pistolet de pulvérisation et plus précisément d'évacuer le produit nettoyant restant dans le conduit interne.

La présente invention n'est nullement limitée aux modes de réalisation décrits et représentés, mais l'homme du métier saura y apporter toute variante conforme à son esprit sans s'éloigner de l'étendue des revendications.

## Revendications

1. Dispositif (1) de nettoyage pour pistolet (26) de pulvérisation, ledit pistolet (26) présentant une entrée (27) de fluide à pulvériser, dite entrée (27) de peinture, une sortie (29) dudit fluide à pulvériser, une entrée (31) de gaz sous pression et une sortie (30) dudit gaz sous pression,
ledit dispositif (1) de nettoyage comprenant :
- un bâti (2) support,
- une tête (3) d'alimentation en fluide portée par ledit bâti (2) et raccordable à ladite entrée (27) de peinture du pistolet (26), et
- un système (14) de réception de fluide et de gaz qui comprend :
- d'une part, une buse (15) de réception de fluide présentant un passage (150) de fluide raccordable en entrée (151) avec la sortie (29) de fluide à pulvériser du pistolet, et raccordé en sortie (152) à des moyens (16) de collecte du fluide pulvérisé, et,
- d'autre part, un conduit (47) d'évacuation de gaz raccordable en entrée avec la sortie (30) de gaz dudit pistolet (26),
**caractérisé en ce que** ladite buse (15) de réception de fluide est montée mobile à déplacement par rapport au bâti (2) support, suivant une direction sensiblement parallèle à l'axe de l'entrée (151) du passage (150) de fluide de la buse (15) de réception, entre une position rapprochée de la tête (3) d'alimentation en fluide et une position écartée de ladite tête (3) d'alimentation en fluide.

2. Dispositif (1) selon la revendication 1, **caractérisé en ce que** le système (14) de réception de fluide et de gaz comprend un corps (40) fixe par rapport au bâti (2) dans lequel est ménagé un logement (405) à l'intérieur duquel la buse (15) de réception de fluide est montée coulissante.

3. Dispositif (1) selon la revendication 2, **caractérisé en ce que** le système (14) de réception comprend des moyens d'anti-rotation (156, 157) de la buse de réception (15) de fluide par rapport au logement (405) à l'intérieur duquel ladite buse de réception (15) est montée coulissante.

4. Dispositif (1) selon l'une des revendications précédentes, **caractérisé en ce que** ledit dispositif (1) comprend des moyens de rappel (155) élastique de la buse (15) de réception de fluide en position rapprochée par rapport à ladite buse (3) d'alimentation en fluide.

5. Dispositif (1) selon l'une des revendications précédentes, **caractérisé en ce que** le système (14) de réception comprend, d'une part, une chambre (185) de réception de gaz dans laquelle s'étend au moins partiellement la buse (15) de réception et dans laquelle débouche l'entrée du conduit (47) d'évacuation de gaz, et, d'autre part, un organe d'étanchéité (19) apte à délimiter avec la paroi périphérique externe de la buse (15) de réception de fluide et en coopération avec le canon (260) du pistolet, à l'état appuyé du canon du pistolet contre l'organe d'étanchéité (19), un espace étanche de communication entre l'entrée du conduit (47) d'évacuation de gaz et la sortie (30) de gaz du pistolet (26).

6. Dispositif (1) selon la revendication 5, **caractérisé en ce que** ledit organe d'étanchéité (19) est apte à coulisser à l'intérieur de la chambre (185) de réception de gaz suivant une direction sensiblement parallèle à la direction de coulissement de la buse de réception (15) entre une position rapprochée du conduit (47) d'évacuation de gaz et une position écartée dudit conduit (47) d'évacuation de gaz.

7. Dispositif (1) selon la revendication 6, **caractérisé en ce que** ledit organe d'étanchéité (19) est rappelé par des moyens de rappel (192) contre une butée périphérique interne (181) ménagée à l'extrémité de la chambre (185) de réception de gaz opposée au conduit d'évacuation de gaz.

8. Dispositif (1) selon la revendications 7, **caractérisé en ce que** ledit organe d'étanchéité (19), de type tubulaire, présente une paroi périphérique (190), qui s'étend à travers la butée périphérique interne (181) de la chambre (185) de réception de gaz, ladite paroi périphérique (190) de l'organe d'étanchéité (19) délimitant une ouverture apte à être raccordée à la sortie de gaz (30) du pistolet pour permettre une communication étanche entre la sortie de gaz (30) du pistolet et le volume délimité entre la paroi périphérique de la chambre (185) et la buse (15) de réception, à l'état appliqué du pistolet (26) contre ledit organe d'étanchéité (19).

9. Dispositif (1) selon l'une des revendications 7 ou 8, **caractérisé en ce que** ladite paroi périphérique (190) de l'organe d'étanchéité (19) est prolongée, du côté intérieur de la chambre (185), par un épaulement (191) apte à venir en butée contre ladite butée périphérique interne (181) ménagée à l'extrémité de la chambre (185).

10. Dispositif (1) selon l'une des revendications 5 à 9, **caractérisé en ce que** ledit organe d'étanchéité (19) est apte à rotuler à l'intérieur de ladite chambre (185) de réception de gaz.

11. Dispositif (1) selon l'une des revendications 5 à 10, **caractérisé en ce que**, pour un pistolet (26) dont la paroi périphérique externe du canon est de dimension inférieure à la dimension de l'ouverture délimitée par l'organe d'étanchéité (19), ledit dispositif comprend un adaptateur (8) rapportable sur l'extrémité de l'organe d'étanchéité (19),
ledit adaptateur (8) présentant une paroi (80) à travers laquelle sont ménagés, d'une part, un premier passage (81) traversant, de préférence central, apte à assurer la communication entre la sortie de fluide (29) du pistolet et l'entrée (151) du passage (150) de fluide de la buse (15) de réception, à l'état appliqué du pistolet (26) contre l'adaptateur (8), et, d'autre part, un deuxième passage traversant (82) apte à assurer la communication entre la sortie de gaz (30) du pistolet et le passage délimité entre la paroi périphérique externe de la chambre de réception (185) de gaz et la buse (15) de réception de fluide, à l'état appliqué du pistolet (26) contre l'adaptateur (8),
et **en ce que** ladite paroi (80) de l'adaptateur (8) présente, à l'état rapporté de l'adaptateur (8) sur l'organe d'étanchéité (19), une surface concave, par exemple conique, de concavité orientée du côté opposé à la buse (15) de réception.

## Patentansprüche

1. Reinigungsvorrichtung (1) für eine Sprühpistole (26), wobei die Pistole (26) einen Eingang (27) für zu zerstäubendes Fluid, als Farbeingang (27) bezeichnet, einen Ausgang (29) des zu zerstäubenden Fluids, einen Druckgaseingang (31) und einen Druckgasausgang (30) aufweist,
wobei die Reinigungsvorrichtung (1) umfasst:
- ein Tragegestell (2),
- einen Fluidversorgungskopf (3), der von dem Gestell (2) getragen wird und mit dem Farbeingang (27) der Pistole (26) verbindbar ist, und
- ein Fluid- und Gas-Empfangssystem (14), das umfasst:
- zum einen eine Fluidempfangsdüse (15), welche einen Fluiddurchgang (150) aufweist, der am Eingang (151) mit dem Ausgang (29) des zu zerstäubenden Fluids der Pistole verbindbar und am Ausgang (152) mit Sammelmitteln (16) des zerstäubten Fluids verbunden ist, und
- zum anderen eine Gasableitungsleitung (47), die am Eingang mit dem Gasausgang (30) der Pistole (26) verbindbar ist,
**dadurch gekennzeichnet, dass** die Fluidempfangsdüse (15) in Bezug auf das Tragegestell (2) gemäß einer zur Achse des Eingangs (151) des Fluiddurchgangs (150) der Empfangsdüse (15) etwa parallelen Richtung zwischen einer angenäherten Position des Fluidversorgungskopfs (3) und einer beabstandeten Position des Fluidversorgungskopfs (3) verschiebbar beweglich montiert ist.

2. Vorrichtung (1) nach Anspruch 1, **dadurch gekennzeichnet, dass** das Fluid- und Gas-Empfangssystem (14) einen in Bezug zum Gestell (2) starren Körper (40) umfasst, in welchen eine Aufnahme (405) eingearbeitet ist, in deren Innern die Fluidempfangsdüse (15) gleitend montiert ist.

3. Vorrichtung (1) nach Anspruch 2, **dadurch gekennzeichnet, dass** das Empfangssystem (14) Antirotationsmittel (156, 157) der Fluidempfangsdüse (15) in Bezug zur Aufnahme (405) umfasst, in deren Innern die Empfangsdüse (15) gleitend montiert ist.

4. Vorrichtung (1) nach einem der vorangehenden Ansprüche, **dadurch gekennzeichnet, dass** die Vorrichtung (1) Mittel zum elastischen Rückstellen (155) der Fluidempfangsdüse (15) in angenäherte Position in Bezug zur Fluidversorgungsdüse (3) umfasst.

5. Vorrichtung (1) nach einem der vorangehenden Ansprüche, **dadurch gekennzeichnet, dass** das Empfangssystem (14) zum einen eine Gasempfangskammer (185), in welche sich die Empfangsdüse (15) mindestens teilweise erstreckt und in welche der Eingang der Gasableitungsleitung (47) mündet, und zum anderen ein Abdichtungsorgan (19) umfasst, das imstande ist, mit der äußeren Umfangswand der Fluidempfangsdüse (15) und im Zusammenwirken mit dem Lauf (260) der Pistole im abgestützten Zustand des Laufs der Pistole auf das Abdichtungsorgan (19) einen dichten Kommunikationsraum zwischen dem Eingang der Gasableitungsleitung (47) und dem Gasausgang (30) der Pistole (26) zu begrenzen.

6. Vorrichtung (1) nach Anspruch 5, **dadurch gekennzeichnet, dass** das Abdichtungsorgan (19) imstande ist, im Innern der Gasempfangskammer (185) gemäß einer zur Gleitrichtung der Empfangsdüse (15) zwischen einer angenäherten Position der Gasableitungsleitung (47) und einer beabstandeten Position der Gasableitungsleitung (47) etwa parallel zu gleiten.

7. Vorrichtung (1) nach Anspruch 6, **dadurch gekennzeichnet, dass** das Abdichtungsorgan (19) von Rückstellmitteln (192) gegen einen peripheren inneren Anschlag (181), der an dem Ende der Gasempfangskammer (185) ausgebildet ist, das der Gasableitungsleitung gegenüberliegt, zurückgestellt wird.

8. Vorrichtung (1) nach Anspruch 7, **dadurch gekennzeichnet, dass** das Abdichtungsorgan (19) rohrförmigen Typs eine Umfangswand (190) aufweist, die sich durch den peripheren inneren Anschlag (181) der Gasempfangskammer (185) erstreckt, wobei die Umfangswand (190) des Abdichtungsorgans (19) eine Öffnung begrenzt, die imstande ist, an den Gasausgang (30) der Pistole angeschlossen zu sein, um im aufgesetzten Zustand der Pistole (26) auf dem Abdichtungsorgan (19) eine dichte Kommunikation zwischen dem Gasausgang (30) der Pistole und dem zwischen der Umfangswand der Kammer (185) und der Empfangsdüse (15) begrenzten Volumen zu erlauben.

9. Vorrichtung (1) nach einem der Ansprüche 7 oder 8, **dadurch gekennzeichnet, dass** die Umfangswand (190) des Abdichtungsorgans (19) ab der Innenseite der Kammer (185) mittels eines Absatzes (191) verlängert ist, der imstande ist, an den peripheren inneren Anschlag (181), der am Ende der Kammer (185) ausgebildet ist, anzuschlagen.

10. Vorrichtung (1) nach einem der Ansprüche 5 bis 9, **dadurch gekennzeichnet, dass** das Abdichtungsorgan (19) imstande ist, im Innern der Gasempfangskammer (185) zu kugeln.

11. Vorrichtung (1) nach einem der Ansprüche 5 bis 10, **dadurch gekennzeichnet, dass** die Vorrichtung für eine Pistole (26), deren äußere Umfangswand des Laufs kleiner bemessen ist als die Abmessung der Öffnung, die vom Abdichtungsorgan (19) begrenzt ist, einen an das Ende des Abdichtungsorgans (19) ansetzbaren Adapter (8) umfasst,
wobei der Adapter (8) eine Wand (80) aufweist, durch die zum einen ein vorzugsweise zentraler erster durchgängiger Durchgang (81), der imstande ist, im aufgesetzten Zustand der Pistole (26) auf dem Adapter (8) die Kommunikation zwischen dem Fluidausgang (29) der Pistole und dem Eingang (151) des Fluiddurchgangs (150) der Empfangsdüse (15) zu sichern, und zum anderen ein zweiter durchgängiger Durchgang (82), der imstande ist, im aufgesetzten Zustand der Pistole (26) auf dem Adapter (8) die Kommunikation zwischen dem Gasausgang (30) der Pistole und dem zwischen der äußeren Umfangswand der Gasempfangskammer (185) und der Fluidempfangsdüse (15) begrenzten Durchgang zu sichern, ausgebildet sind,
und dass die Wand (80) des Adapters (8) im angesetzten Zustand des Adapters (8) auf das Abdichtungsorgan (19) eine konkave, beispielsweise konische Fläche mit einer Konkavität, die zu der der Empfangsdüse (15) gegenüberliegenden Seite zeigt, aufweist.

## Claims

1. A cleaning device (1) for a spray gun (26), said gun (26) having an inlet (27) for fluid to be sprayed, called paint inlet (27), an outlet (29) for said fluid to be sprayed, a pressurized gas inlet (31) and a pressurized gas outlet (30),
said cleaning device (1) comprising:
- a support frame (2),
- a fluid supply head (3) carried by said frame (2) and able to be connected to said paint inlet (27) of the gun (26), and
- a fluid and gas receiving system (14) that comprises:
- on the one hand, a fluid receiving nozzle (15) having a fluid passage (150) able to be connected at its inlet (151) with the outlet (29) for fluid to be sprayed of the gun, and connected at its outlet (152) to means (16) for collecting the sprayed fluid, and
- on the other hand, a gas discharge pipe (47) that can be connected at its inlet with the gas outlet (30) of said gun (26),
**characterized in that** said fluid receiving nozzle (15) is mounted movably relative to the support frame (2), in a direction substantially parallel to the axis of the inlet (151) of the fluid passage (150) of the receiving nozzle (15), between a close position of the fluid supply head (3) and a separated position of said fluid supply head (3).

2. The device (1) according to claim 1, **characterized in that** the fluid and gas receiving system (14) comprises a body (40) that is stationary relative to the frame (2) in which a housing (405) is arranged inside which the fluid receiving nozzle (15) is slidingly mounted.

3. The device (1) according to claim 2, **characterized in that** the receiving system (14) comprises means (156, 157) preventing rotation of the fluid receiving nozzle (15) relative to the housing (405) inside which said receiving nozzle (15) is slidingly mounted.

4. The device (1) according to one of the preceding claims, **characterized in that** said device (1) comprises elastic return means (155) returning the fluid receiving nozzle (15) to a close position relative to said fluid supply nozzle (3).

5. The device (1) according to one of the preceding claims, **characterized in that** the receiving system (14) comprises, on the one hand, a gas receiving chamber (185) in which the receiving nozzle (15) extends at least partially and in which the inlet of the gas discharge pipe (47) emerges, and on the other hand, a sealing member (19) able to define, with the outer peripheral wall of the fluid receiving nozzle (15) and in cooperation with the barrel (260) of the gun, in the state of the barrel of the gun pressed against the sealing member (19), a tight communication space between the inlet of the gas discharge pipe (47) and the gas outlet (30) of the gun (26).

6. The device (1) according to claim 5, **characterized in that** said sealing member (19) is able to slide inside the gas receiving chamber (185) in a direction substantially parallel to the sliding direction of the receiving nozzle (15) between a close position of the gas discharge pipe (47) and a separated position of said gas discharge pipe (47).

7. The device (1) according to claim 6, **characterized in that** said sealing member (19) is returned by return means (192) against an inner peripheral stop (181) arranged at the end of the gas receiving chamber (185) opposite the gas discharge pipe.

8. The device (1) according to claim 7, **characterized in that** said sealing member (19), of the tubular type, has a peripheral wall (190), which extends through the inner peripheral stop (181) of the gas receiving chamber (185), said peripheral wall (190) of the sealing member (19) defining an opening able to be connected to the gas outlet (30) of the gun to allow tight communication between the gas outlet (30) of the gun and the volume defined between the peripheral wall of the chamber (185) and the receiving nozzle (15), in the state of the gun (26) pressed against said sealing member (19).

9. The device (1) according to one of claims 7 or 8, **characterized in that** said peripheral wall (190) of the sealing member (19) is extended, from the other side of the chamber (185), by a shoulder (191) able to abut against said inner peripheral wall (181) arranged at the end of the chamber (185).

10. The device (1) according to one of claims 5 to 9, **characterized in that** said sealing member (19) is able to roll inside said gas receiving chamber (185).

11. The device according to one of claims 5 to 10, **characterized in that**, for a gun (26) whereof the outer peripheral wall of the barrel has a dimension smaller than the dimension of the opening defined by the sealing member (19), the device comprises an adapter (8) that can be attached on the end of the sealing member (19),
said adapter (8) having a wall (80) through which are arranged, on the one hand, a first through passage (81), preferably central, able to provide the communication between the fluid outlet (29) of the gun and the inlet (151) of the fluid passage (150) of the receiving nozzle (15), in the state of the gun (26) pressed against the adapter (8), and on the other hand, a second through passage (82) able to ensure the communication between the gas outlet (30) of the gun and the passage defined between the outer peripheral wall of the gas receiving chamber (185) and the fluid receiving nozzle (15), in the state of the gun (26) pressed against the adapter (8),
and **in that** said wall (80) of the adapter (8) has, in the state of the adapter (8) attached on the sealing member (19), a concave surface, for example conical, with the concave side oriented on the side opposite the receiving nozzle (15).
